# EUROPÄISCHE PATENTSCHRIFT

(11) **EP 2 886 719 B1**
(45) Veröffentlichungstag und Bekanntmachung des Hinweises auf die Patenterteilung: **24.02.2021**
(21) Anmeldenummer: 14193195.6
(22) Anmeldetag: 18.10.2002
(51) Int. Cl.: E01C 23/088, B28D 7/00

(54) **Straßenfräsmaschine**
Road milling machine
Fraiseuse routière

(30) Priorität: 30.01.2002 DE 10203732
(43) Veröffentlichungstag der Anmeldung: 24.06.2015
(62) Teilanmeldung aus: 02781269.2
(73) Patentinhaber: Wirtgen GmbH, 53578 Windhagen (DE)
(72) Erfinder: Holl, Bernd, 53577 Neustadt-Borscheid (DE); Heemann, Kay, 86916 Kaufering (DE); Hähn, Günter, Dr., 53639 Königswinter (DE); Mahlberg, Axel, 53809 Ruppichteroth (DE)
(74) Vertreter: Herrmann, Jochen

(56) Entgegenhaltungen:
- DE-A1- 4 143 140
- DE-A1- 10 007 253
- DE-A1- 19 837 288
- US-A- 4 591 209
- US-A- 4 741 577
- US-A- 5 318 378
- US-A- 5 533 790
- US-A- 5 607 205
- US-A- 5 879 056
- US-A- 5 893 677

## Beschreibung

Die Erfindung betrifft eine Straßenfräsmaschine zum Bearbeiten von Böden oder zum Abtragen von Verkehrsflächen mit einer Fräswalze, die mit einer Vielzahl von Meißeln bestückt ist.

Solche Straßenfräsmaschinen sind zum Beispiel aus DE 100 07 253 A1 bekannt. Sie weisen eine Fräswalze auf, die mit einer Vielzahl von Meißeln, insbesondere Rundschaftmeißeln, bestückt ist. Während des Maschineneinsatzes rotiert die Fräswalze und die Meißel gelangen in Eingriff mit dem zu bearbeitenden Bodenbelag. Die Meißel sind einem fortwährenden Verschleiß unterzogen und müssen nach einer bestimmten Betriebszeit ausgewechselt werden. Dabei ist jedoch die Standzeit der Meißel stark von den Fräsbedingungen abhängig. Häufig kommt es vor, dass der Maschinenführer die Meißel entweder zu früh oder zu spät austauscht. Werden sie zu früh gewechselt, so entstehen unnötige Werkzeugkosten. Bei zu spätem Wechsel können Beschädigungen an der Fräswalze auftreten.

Ein weiteres Problem beim Fräsprozess ist der frühzeitige Meißelausfall. Aufgrund von äußeren Einwirkungen oder wegen Werkzeugfehlern kann es vorkommen, dass ein oder mehrere Meißel brechen. An der Stelle, an der der Meißel positioniert war, findet dann kein Werkstoffabtrag mehr statt. Zusätzlich steigt dadurch auch die Belastung der Nachbarwerkzeuge an. Diese erfahren dann eine erhöhte Beanspruchung.

Es ist Aufgabe der Erfindung, eine Straßenbaumaschine der eingangs erwähnten Art zu schaffen, mit der ein optimierter Arbeitsbetrieb durchgeführt werden kann.

Die Aufgabe der Erfindung wird dadurch gelöst, dass eine Erkennungseinrichtung optisch das von der Fräswalze erzeugte Fräsbild zumindest bereichsweise erfasst.

Mit der optischen Erkennungseinrichtung, beispielsweise einer Kamera, kann die Qualität des Fräsbildes kontrolliert werden. Fehler durch Abnützung der Meißel oder durch Meißelbruch sind am Fräsbild erkennbar. Erfindungsgemäß kann es auch vorgesehen sein, dass die Erkennungseinrichtung wenigstens einen Wegmesser aufweist, der die Frästiefe ermittelt.

Es kann zusätzlich vorgesehen sein, dass einem am Arbeitsprozess direkt oder indirekt beteiligten Maschinen-Bauteil oder einem sonstigen Maschinenbauteil eine Signalaufnahmeeinheit zugeordnet ist, dass die Signalaufnahmeeinheit einen Betriebszustand des Maschinenbauteils erfasst, und dass die Signalaufnahmeeinheit über eine Signalverarbeitungsanordnung an eine Signal-Ausgabeeinrichtung angeschlossen ist.

Mittels der Signalaufnahmeeinheit kann ein (oder ggf. auch mehrere) Maschinenteil überwacht werden. Dabei wird der von dem Maschinenteil eingenommene Betriebszustand als Kenngröße bzw. Kennfeld verwendet. Der ermittelte Kennwert lässt sich mit einer Bezugsgröße oder einem Bezugsgrößenfeld vergleichen. Sobald eine unzulässige Abweichung vorliegt, kann ein Maschinenführer die erforderlichen Korrekturmaßnahmen durchführen. Beispielsweise kann er dann den Werkzeugwechsel vornehmen. Die Bezugsgröße, beziehungsweise das Bezugsgrößenfeld, kann eine in der Auswerteinheit gespeicherte Konstante beziehungsweise eine aus vielen aus einer Datenbank der Auswerteinheit anhand von Randbedingungen ausgewählte Konstante sein.

Vorteilhafter Weise kann die Bezugsgröße/das Bezugsgrößenfeld auch zeitlich variabel sein. Zur Bildung von Referenzwerten kann die Bezugsgröße/das Bezugsgrößenfeld empirisch im Maschinenzustand mit unverschlissenen Werkzeugen ermittelt sein.

Denkbar ist auch, dass die Bezugsgröße/das Bezugsgrößenfeld rekursiv definiert ist, das heißt, aus der Kenngröße/dem Kennfeld des Betriebszustandes der Vergangenheit abgeleitet sein kann.

Der Betriebszustand des überwachten Maschinenbauteils kann entweder kontinuierlich oder in vorgegebenen Messintervallen erfasst werden.

Bevorzugterweise erfolgt die Messergebnisauswertung derart, dass das von der Signalaufnahmeeinheit aufgenommene Signal einer Auswertschaltung zugeleitet ist, dass die Auswertschaltung das aufgenommene Signal mit einem Vorgabewert vergleicht und ein Differenzsignal aus dem aufgenommenen Signal und dem Vorgabewert bildet. Auf diese Weise lässt sich dann die weitgehend automatisierte Fehlermeldung durchführen. Idealerweise kann es zusätzlich vorgesehen sein, dass der Vorgabewert mittels einer Erfassungsschaltung empirisch ermittelbar ist, und dass der Vorgabewert mittels der Erfassungsschaltung in die Auswertschaltung einlesbar ist. Dabei kann ein Maschinenführer beispielsweise im Zustand mit unverschlissenen Meißeln den Vorgabewert im Fräsprozess ermitteln.

Eine denkbare Erfindungsvariante ist dergestalt, dass sie ein Maschinenchassis aufweist, das von einem Fahrwerk getragen ist, wobei dem Fahrwerk ein oder mehrere Antriebsmotoren zugeordnet sind, und dass die Signalaufnahmeeinheit die Leistungsaufnahme des Antriebsmotores erfasst. Hierbei macht man sich die Erkenntnis zunutze, dass veränderte Verschleißbedingungen an der Fräswalze auch zu einer Änderung der Leistungsparameter der Antriebsmotoren führt.

Beispielsweise kann aufgrund eines erhöhten Verschleißes der Meißel eine höhere Antriebsarbeit erforderlich werden. Bei dieser Erfindungsausgestaltung kann es beispielsweise vorgesehen sein, dass die Antriebsmotoren als Elektromotoren ausgebildet sind und die Signalaufnahmeeinheit den zugeführten Strom erfasst oder dass die Antriebsmotoren als hydraulische Motoren ausgebildet sind und die Signalaufnahmeeinheit den hydraulischen Druck in den dem Antriebsmotor zugeordneten Fluidkreislauf erfasst.

Eine weitere Erfindungsvariante kann dadurch gekennzeichnet sein, dass das Maschinenchassis zumindest bereichsweise mittels wenigstens einer Verstelleinrichtung abgestützt ist, dass mittels der Verstelleinrichtung das Maschinenchassis zumindest bereichsweise höhenverstellbar ist, wozu der Verstelleinrichtung ein unter Druck stehendes Fluid zugeordnet ist, und dass die Signalaufnahmeeinheit den Druck im Fluid erfasst.

Bei dieser Anordnung werden indirekt die beim Fräsprozess auftretenden Kräfte erfasst. Bei nicht verschlissenen, schneidfreudigen Meißeln sind die Schneidkräfte gering. Mit dem Fortschritt des Verschleißes erhöhen sich auch die Schneidkräfte. Der vertikale Anteil der Schneidkräfte ist der Schwerkraft entgegen gerichtet und entlastet somit die Auflast der Verstelleinrichtung, die ansonsten das gesamte Maschinengewicht tragen müsste. Der Druck in dem der Verstelleinrichtung zugeordneten Fluid nimmt proportional zum vertikalen Anteil der Schneidkräfte ab. Alternativ kann dieser Wert auch durch eine Kraftmessung, zum Beispiel mittels eines Dehnmessstreifens, an mindestens einer der Verstelleinrichtungen oder einem sonstigen Bauteil erfolgen.

Es ist auch denkbar, dass die Signalaufnahmeeinheit den Maschinenvorschub erfasst. Dieser kann dann mit den aktuellen Leistungsparametern der Straßenfräsmaschine, insbesondere mit der für die Fräswalze erforderlichen Antriebsleistungen verglichen werden.

Wenn beispielsweise bei konstanter Antriebsleistung der Maschinen-Vorschub absinkt, kann ein Rückschluss auf einen erhöhten Verschleißzustand gezogen werden.

Es lässt sich auch eine kombinierte Verrechnung der folgenden Werte vollziehen: vertikale Kraftrichtung (ermittelt beispielsweise aus der Verstelleinrichtung), horizontale Kraftrichtung (ermittelt beispielsweise aus den Antriebsdaten). Durch Linearkombination kann dann ein Vektor gebildet werden. Dessen Längen- beziehungsweise Richtungsänderung lässt sich als Beurteilungskriterium heranziehen.

Gemäß einer bevorzugten Erfindungsvariante kann es vorgesehen sein, dass die Signalaufnahmeeinheit die Schwingung des Maschinenbauteils erfasst. Bei dieser Anordnung wird auf der Erkenntnis aufgebaut, dass unterschiedliche Verschleißzustände auch Einfluss auf das Schwingungsverhalten von einzelnen Maschinenbauteilen haben. Bei dieser Ausgestaltung einer Maschine baut man auf der Erkenntnis auf, dass infolge der gleichförmigen Rotationsbewegung der Fräswalze eine gleichförmige Schwingung ermittelt werden kann. Im unverschlissenen Zustand hat diese Schwingung feste Kenngrößen (Amplitude, Periode). Infolge beispielsweise eines Werkzeugbruches erfährt die Schwingung eine plötzliche Veränderung hin zu einer unregelmäßigen Schwingung vergleichen mit der Schwingung vor dem Bruch.

Bei gleichmäßig fortschreitendem Verschleiß ändern sich die Kenngrößen allmählich in ihrer Amplitude beziehungsweise in ihrem Betrag. Die Unregelmäßigkeit oder Regelmäßigkeit des Signals ist in diesem Fall von untergeordneter Bedeutung oder ist nicht vorhanden.

Vorzugsweise kann es dabei vorgesehen sein, dass die Schwingung mittels eines Wegaufnehmers, eines Geschwindigkeits- oder eines Beschleunigungssensors erfasst ist.

Weitere Erfindungsalternativen können auch dadurch gekennzeichnet sein, dass die Signalaufnahmeeinheit an einer oder mehreren Stellen einer die Fräswalze antreibenden Antriebsanordnung das Antriebsmoment erfasst oder dass die Signalaufnahmeeinheit die Motorkenndaten ermittelt.

Eine bevorzugte Erfindungsausgestaltung sieht vor, dass die Signalaufnahmeeinheit einen, der Fräswalze zugeordneten Impulsgeber aufweist. Mittels des Impulsgebers kann eine Positionserfassung der Fräswalze durchgeführt werden. Wenn nun das von der Signalaufnahmeeinheit erfasste Signal mit der Information des Impulsgebers verarbeitet wird, dann kann detailliert Rückschluss auf die Position einer Schadstelle, beispielsweise eines gebrochenen Meißels, gezogen werden.

Die Erfindung wird anhand eines in den Zeichnungen dargestellten Ausführungsbeispieles näher erläutert. Es zeigen:
- Figur 1: Die Seitenansicht einer Baumaschine, nämlich einer Straßenfräsmaschine,
- Figur 2: eine schematische Darstellung einer Fräswalze in Frontansicht,
- Figur 2a und 2b: in schematischer Darstellung das mit der Fräswalze gem. Fig. 2 gefräste Oberflächenprofil,
- Figur 3: die Fräswalze gem. Fig. 2 jedoch mit einer Defekt-Stelle,
- Figur 3a und 3b: in schematischer Darstellung das mit der Fräswalze gem. Fig. 3 gefräste Oberflächenprofil,
- Figur 4: die Fräswalze gem. Fig. 2 in Seitenansicht,
- Figur 4a: ein an einer, mit der Fräswalze gem. Fig. 4 bestückten Straßenfräsmaschine aufgenommenes Schwingungsbild,
- Figur 5: die Fräswalze gem. Figur 3 in Seitenansicht und
- Figur 5a: ein an einer, mit der Fräswalze gem. Figur 5 bestückten Straßenfräsmaschine aufgenommenes Schwingungsbild.

Die Seitenansicht einer Straßenfräsmaschine zeigt den prinzipiellen Aufbau und die Komponenten der Maschine. Basis der Maschine ist ein Maschinengestell 10, das von zwei vorderen Fahrwerken 11 und zwei hinteren Fahrwerken 12 getragen wird. Dabei können die Fahrwerke 11 und 12 durch Elektromotore oder Hydraulikmotore in Fahrbewegung versetzt werden. Diese Antriebe arbeiten synchron. Daher genügt es, nur einem Fahrwerk, z.B. 11, Sensoren S6 und S7 zur Erfassung des Stromes bzw. des Druckes und der Geschwindigkeit zuzuordnen.

Zwischen dem vorderen und dem hinteren Fahrwerk 11 und 12 ist ein Fräskasten 13 am Maschinengestell 10 angebracht. Dieser Fräskasten 13 nimmt mindestens eine Fräswalze mit Meißelhaltern und Meißeln auf. Die Fräswalze wird von einem Antriebsaggregat 16 angetrieben, das einen Dieselmotor aufweist, wobei ein Sensor S8 das übertragene Moment und ein Sensor S10 andere Betriebsdaten, wie Motordrehzahl, Abgastemperatur, Ladedruck und dergleichen erfasst.

Zwischen dem Fräskasten 13 und dem hinteren Fahrwerk 12 ist am Maschinengestell 10 eine Kamera K angebracht, mit der das Fräsbild erfasst und aufgenommen wird. Das Bild wird auf ein Bildschirmgerät, BS im Fahrerhaus 14 der Maschine übertragen und angezeigt. Der auf dem Fahrersitz 15 sitzende Fahrer kann auf dem im Bereich des Armaturenbrettes 18 angeordneten Bildschirmgerät BS das Fräsbild einsehen und dessen Zustand kontrollieren und Rückschlüsse auf deren Qualität schließen. Dabei kann eine dauernde Kontrolle ablaufen, wenn die Kamera K und das Bildschirmgerät BS während der gesamten Betriebszeit der Maschine eingeschaltet sind. Die Kontrolle kann jedoch auch so abgewandelt sein, dass eine Einschaltung der Geräte und eine Anzeige nur aufgrund einer eingeleiteten Abfrage erfolgt.

Am Fräskasten 13 sind Sensoren S2 und S4 untergebracht, die die Fräswalzenposition, den Fräsdruck oder das Fräsmoment erfassen. Ein am Maschinengestell 10 über dem Fräskasten 13 angebrachter Sensor S5 erfasst die Schwingungen des Fräskastens 13 in Fahrtrichtung, quer zur Fahrtrichtung der Maschine und senkrecht zur Fahrbahn.

Das Maschinengestell 10 ist über Höhenverstelleinrichtung gegenüber den Fahrwerken 11 und 12 verstellbar, um die Eingriffstiefe der Fräswalze in die Fahrbahn zu verändern. Die Eingriffstiefe wird mit dem Sensor S1 erfasst. Der Druck der Höheneinstellung ist über Sensoren S9 erfassbar.

Das abgetragene Fräsgut wird über eine Fördereinrichtung vom Fräskasten 13 abgeführt, wobei diese Fördereinrichtung ein Endlos-Förderband 17 aufweist, das mit einem Ende am Maschinengestell 10 angelenkt ist und wie die Sensoren S11 und S12 zeigen, in der Höhe verstellt und seitlich verschwenkt werden kann, um eine Übernahme durch ein darunter abgestelltes Fahrzeug sicherzustellen, ohne eine Beschädigung des Fahrzeuges und/oder des Endlos-Förderbandes 17 befürchten zu müssen.

Die von den Sensoren S1 bis S12 erfassten Messwerte werden auch zum Fahrerhaus 14 übertragen und im Bereich des Armaturenbrettes 18 angezeigt. Dabei können allen Sensoren individuelle Anzeigeelemente zugeordnet werden, die dauernd oder auf Abfrage hin aktivierbar sind. Es kann jedoch auch allen Sensoren nur ein zentrales Anzeigegerät zugeordnet werden, auf dem der abgefragte Messwert angezeigt wird, wobei die Anzeige zudem den vorgegebenen, zulässigen Bereich für den Messwert enthält.

Unabhängig von der Anzeige können die Messwerte dauernd erfasst und mit den vorgegebenen Messwert-Bereichen verglichen werden. Liegt der Messwert unterhalb oder oberhalb des vorgegebenen Messwertbereiches, dann kann automatisch ein Warnsignal ausgelöst und die Fehlersituation am zentralen Anzeigegerät angezeigt werden.

Große Abnutzung der Meißel und sonstige Unregelmäßigkeiten im Betrieb wirken sich in großen Veränderungen der überwachten Betriebsdaten aus und werden überwacht, angezeigt und vom Fahrer der Straßenfräsmaschine wahrgenommen, der daraufhin Maßnahmen zur Fehlersuche und Fehlerbeseitigung einleiten kann. Dies erleichtert das Arbeiten mit der Straßenfräsmaschine erheblich und stellt sicher, dass Komponenten der Maschine nicht überlastet, beschädigt oder gar zerstört werden.

In den Figuren 2 bis 3b ist zur Verdeutlichung der optischen Fräsbildüberwachung einer Fräswalze 30 zunächst im unverschlissenen Zustand (Figur 2) gezeigt. Wie diese Darstellung erkennen lässt, sind sämtliche Meißelhalter 31 mit Rundschaftmeißeln 32 bestückt. Mit einer derartigen Fräswalze 30 ergibt sich das in den Figuren 2a und 2b gezeigte Fräsbild A.

Tritt an der Fräswalze 30 ein Meißelverlust, beispielsweise infolge eines Werkzeugbruches auf, so ergibt sich das in den Figuren 3a und 3b gezeigte Fräsbild B. Insbesondere in der vergrößerten Darstellung gemäß Figur 3b lässt sich deutlich erkennen, dass an der Stelle, welche infolge des Meißelverlustes nicht bearbeitet wurde, eine Materialerhöhung P im Straßenbelag verbleibt. Diese kann optisch mit einer Kamera K erfasst werden.

In den Figuren 4 und 5 sind wieder die in den Figuren 2 und 3 bereits dargestellten Fräswalzen 30, diesmal in Seitenansicht gezeigt. Die Figuren 4a und 5a veranschaulichen das Schwingungsbild, das von einem entsprechenden Sensor aufgenommen wurde.

## Patentansprüche

1. Straßenfräsmaschine mit einer Fräswalze (30), die mit einer Vielzahl von Meißelr (32) bestückt ist,
**dadurch gekennzeichnet,**
**dass** die Straßenfräsmaschine eine Erkennungseinrichtung zur Qualitätskontrolle des von der Fräswalze erzeugten Fräsbildes aufweist, wobei die Erkennungseinrichtung dazu konfiguriert ist, optisch das Fräsbild zumindest bereichsweise zu erfassen, sodass am Fräsbild erkennbare Fehler durch Abnutzung der Meißel oder durch Meißelbruch erfasst werden können.

2. Straßenfräsmaschine nach Anspruch 1,
**dadurch gekennzeichnet,**
**dass** die Erkennungseinrichtung eine oder mehrere Kameras (K) aufweist.

3. Straßenfräsmaschine nach Anspruch 1 oder 2,
**dadurch gekennzeichnet,**
**dass** die Erkennungseinrichtung wenigstens einen Wegmesser aufweist, der dazu konfiguriert ist, die Frästiefe zu ermitteln.

4. Straßenfräsmaschine nach einem der Ansprüche 1 bis 3,
**dadurch gekennzeichnet,**
**dass** wenigstens einem am Arbeitsprozess direkt oder indirekt beteiligten Maschinen-Bauteil oder einem sonstigen Maschinenbauteil mindestens eine Signalaufnahmeeinheit zugeordnet ist,
**dass** die Signalaufnahmeeinheit dazu konfiguriert ist, einen Betriebszustand des Maschinenbauteils zu erfassen, und dass die Signalaufnahmeeinheit über eine Signalverarbeitungsanordnung an eine Signal-Ausgabeeinrichtung angeschlossen ist.

5. Straßenfräsmaschine nach Anspruch 4,
**dadurch gekennzeichnet,**
**dass** die Signalaufnahmeeinheit dazu konfiguriert ist, den Betriebszustand des Maschinenbauteils kontinuierlich oder in vorgegebenen Messintervallen zu erfassen.

6. Straßenfräsmaschine nach einem der Ansprüche 4 oder 5,
**dadurch gekennzeichnet,**
**dass** das von der Signalaufnahmeeinheit aufgenommene Signal einer Auswertschaltung zugeleitet werden kann, dass die Auswertschaltung dazu konfiguriert ist, das aufgenommene Signal mit einem Vorgabewert zu vergleichen und ein Differenzsignal aus dem aufgenommenen Signal und dem Vorgabewert zu bilden.

7. Straßenfräsmaschine nach Anspruch 6,
**dadurch gekennzeichnet,**
**dass** der Vorgabewert mittels einer Erfassungsschaltung empirisch ermittelbar ist, und
**dass** der Vorgabewert mittels der Erfassungsschaltung in die Auswertschaltung einlesbar ist.

8. Straßenfräsmaschine nach einem der Ansprüche 1 bis 7,
**dadurch gekennzeichnet,**
**dass** sie ein Maschinengestell (10) aufweist, das von einem Fahrwerk (11, 12) getragen ist, wobei dem Fahrwerk (11, 12) ein oder mehrere Antriebsmotoren zugeordnet sind.

9. Straßenfräsmaschine nach Anspruch 8, wenn abhängig von Anspruch 4
**dadurch gekennzeichnet,**
**dass** die Signalaufnahmeeinheit dazu konfiguriert ist, die Leistungsparameter, insbesondere die Leistungsaufnahme des Antriebsmotores zu erfassen.

10. Straßenfräsmaschine nach Anspruch 8 oder 9,
**dadurch gekennzeichnet,**
**dass** die Antriebsmotoren als Elektromotoren ausgebildet sind und die Signalaufnahmeeinheit dazu konfiguriert ist, den zugeführten Strom zu erfassen oder dass die Antriebsmotoren als hydraulische Motoren ausgebildet sind und die Signalaufnahmeeinheit dazu konfiguriert ist, den hydraulischen Druck in den dem Antriebsmotor zugeordneten Fluidkreislauf zu erfassen.

11. Straßenfräsmaschine nach einem der Ansprüche 8 bis 10, wenn abhängig von Anspruch 4,
**dadurch gekennzeichnet,**
**dass** das Maschinengestell (10) zumindest bereichsweise mittels wenigstens einer Verstelleinrichtung (20) abgestützt ist,
**dass** mittels der Verstelleinrichtung (20) das Maschinengestell (10) zumindest bereichsweise höhenverstellbar ist, wozu der Verstelleinrichtung (20) ein unter Druck stehendes Fluid zugeordnet ist, und dass vorzugsweise die Signalaufnahmeeinheit dazu konfiguriert ist, Druck im Fluid zu erfassen.

12. Straßenfräsmaschine nach Anspruch 11,
**dadurch gekennzeichnet,**
**dass** die Höhenverstellung der Verstelleinrichtung (20) mittels eines Kraftmessers, beispielsweise eines Dehnmeßstreifens, ermittelbar ist.

13. Straßenfräsmaschine nach einem der Ansprüche 4 bis 12,
**dadurch gekennzeichnet,**
**dass** die Signalaufnahmeeinheit dazu konfiguriert ist, den Maschinenvorschub zu erfassen.

14. Straßenfräsmaschine nach einem der Ansprüche 4 bis 13,
**dadurch gekennzeichnet,**
**dass** die Signalaufnahmeeinheit dazu konfiguriert ist, die Schwingung des Maschinenbauteils zu erfassen.

15. Straßenfräsmaschine nach Anspruch 14,
**dadurch gekennzeichnet,**
**dass** die Schwingung mittels eines Wegaufnehmers, eines Geschwindigkeits- oder eines Beschleunigungssensors erfassbar ist.

16. Straßenfräsmaschine nach einem der Ansprüche 4 bis 15,
**dadurch gekennzeichnet,**
**dass** die Signalaufnahmeeinheit zur Positionsbestimmung einen, der Fräswalze zugeordneten, Impulsgeber aufweist.

17. Straßenfräsmaschine nach einem der Ansprüche 4 bis 16,
**dadurch gekennzeichnet,**
**dass** die Signalaufnahmeeinheit dazu konfiguriert ist,
eine oder mehrere Motorkenndaten zu ermitteln.

18. Straßenfräsmaschine nach einem der Ansprüche 4 bis 17,
**dadurch gekennzeichnet,**
**dass** die Fräswalze über eine Antriebsanordnung angetrieben ist, und dass die Signalaufnahmeeinheit dazu konfiguriert ist, an einer oder mehreren Stellen der Antriebsanordnung das Antriebsmoment zu erfassen.

## Claims

1. Road milling machine comprising a milling drum (30) equipped with a plurality of chisels (32)
**characterised in that**
the road milling machine has a detection device for quality control of the milled image produced by the milling drum, the detection device being configured to optically detect the milled image at least in regions, so that defects due to wear of the chisels or due to chisel breakage can be detected on the milled image.

2. Road milling machine according to claim 1,
**characterised in that**
the detection device has one or more cameras (K).

3. Road milling machine according to claim 1 or 2,
**characterised in that**
the detection device comprises at least one hodometer being configured to determine the milling depth.

4. Road milling machine according to any one of claims 1 to 3,
**characterised**
**in that** at least one signal pick-up unit is associated with at least one machine component or other machine component directly or indirectly involved in the working process,
**in that** the signal pick-up unit is configured to detect an operating state of the machine component, and
**in that** the signal pick-up unit is connected to a signal output device via a signal processing arrangement.

5. Road milling machine according to claim 4,
**characterised**
**in that** the signal pick-up unit is configured to detect the operating state of the machine component continuously or at predetermined measurement intervals.

6. Road milling machine according to one of claims 4 or 5,
**characterised**
**in that** the signal picked up by the signal pick-up unit can be fed to an evaluation circuit,
**in that** the evaluation circuit is configured to compare the picked-up signal with a preset value and to form a difference signal from the picked-up signal and the preset value.

7. Road milling machine according to claim 6,
**characterised**
**in that** the preset value can be determined empirically by means of a detection circuit, and
**in that** the preset value can be read into the evaluation circuit by means of the detection circuit.

8. Road milling machine according to one of the claims 1 to 7,
**characterised**
**in that** it has a machine frame (10) which is supported by a chassis (11, 12), the chassis (11, 12) being assigned one or more drive motors.

9. Road milling machine according to claim 8, if dependent on claim 4
**characterised**
**in that** the signal pick-up unit is configured to detect the power parameters, in particular the power consumption of the drive motor.

10. Road milling machine according to claim 8 or 9,
**characterised**
**in that** the drive motors are designed as electric motors and the signal pick-up unit is configured to detect the supplied current, or in that the drive motors are designed as hydraulic motors and the signal pick-up unit is configured to detect the hydraulic pressure in the fluid circuit associated with the drive motor.

11. A road milling machine according to any one of claims 8 to 10, if dependent on claim 4,
**characterised**
**in that** the machine frame (10) is supported at least in regions by means of at least one adjusting device (20),
**in that** the machine frame (10) can be adjusted in height at least in regions by means of the adjusting device (20), for which purpose a fluid under pressure is assigned to the adjusting device (20), and in that preferably the signal pick-up unit is configured to detect pressure in the fluid.

12. Road milling machine according to claim 11,
**characterised in**
**that** the height adjustment of the adjusting device (20) can be determined by means of a force gauge, for example a strain gauge.

13. Road milling machine according to one of claims 4 to 12,
**characterised in**
**that** the signal pick-up unit is configured to detect the machine feed.

14. Road milling machine according to any one of claims 4 to 13,
**characterised in that**
the signal pick-up unit is configured to detect the vibration of the machine part.

15. Road milling machine according to claim 14,
**characterised in**
**that** the vibration is detectable by means of a displacement sensor, a velocity sensor or an acceleration sensor.

16. Road milling machine according to any one of claims 4 to 15,
**characterised in**
**that** the signal pick-up unit for position determination has a pulse generator associated with the milling drum.

17. Road milling machine according to one of claims 4 to 16,
**characterised in**
**that** the signal pick-up unit is configured to determine one or more engine characteristics.

18. Road milling machine according to any one of claims 4 to 17,
**characterised in that**
the milling drum is driven via a drive arrangement, and that the signal pick-up unit is configured to detect the drive torque at one or more locations of the drive arrangement.

## Revendications

1. Fraiseuse routière comprenant un tambour de fraisage (30) équipé de plusieurs pics (32)
**caractérisé en ce que**
la fraiseuse routière est équipée d'un dispositif de détection pour le contrôle de la qualité de l'image fraisée produite par le tambour de fraisage, le dispositif de détection étant configuré pour détecter optiquement l'image fraisée, au moins par zones, afin de pouvoir détecter les défauts dus à l'usure des pics ou à la rupture des pics sur l'image fraisée.

2. Fraiseuse routière selon la revendication 1,
caractérisé en
ce sens que le dispositif de détection comporte une ou plusieurs caméras (K).

3. Fraiseuse routière selon la revendication 1 ou 2,
**caractérisé en**
**ce que** le dispositif de détection comprend au moins un éclaireur configuré pour déterminer la profondeur de fraisage.

4. Fraiseuse routière selon l'une des revendications 1 à 3,
**caractérisé en**
**ce qu'**au moins une unité de captage de signaux est associée à au moins un composant de machine ou à un autre élément de machine participant directement ou indirectement au processus de travail,
**en ce que** l'unité de captage du signal est configurée pour détecter un état de fonctionnement du composant de la machine, et
en ce sens que l'unité de captage du signal est reliée à un dispositif de sortie du signal par l'intermédiaire d'un dispositif de traitement du signal.

5. Fraiseuse routière selon la revendication 4,
caractérisé en
ce sens que l'unité de captage du signal est configurée pour détecter l'état de fonctionnement du composant de la machine en continu ou à des intervalles de mesure prédéterminés.

6. Fraiseuse routière selon l'une des revendications 4 ou 5,
caractérisé en
ce sens que le signal capté par l'unité de captage du signal peut être transmis à un circuit d'évaluation,
**caractérisé en ce que** le circuit d'évaluation est configuré pour comparer le signal capté avec une valeur par défaut et pour former un signal de différence entre le signal capté et la valeur par défaut.

7. Fraiseuse routière selon la revendication 6,
**caractérisé**
**en ce que** la valeur préréglée peut être déterminée empiriquement au moyen d'un circuit de détection, et
en ce sens que la valeur prédéfinie peut être lue dans le circuit d'évaluation au moyen du circuit de détection.

8. Fraiseuse routière selon l'une des revendications 1 à 7,
**caractérisé en**
**ce qu'**il comprend un bâti de machine (10) supporté par un châssis (11, 12), le châssis (11, 12) étant associé à un ou plusieurs moteurs d'entraînement.

9. Fraiseuse routière selon la revendication 8, si elle dépend de la revendication 4
**caractérisé en ce**
**que** l'unité d'enregistrement des signaux est configurée pour détecter les paramètres de puissance, en particulier la consommation d'énergie du moteur d'entraînement.

10. Fraiseuse routière selon la revendication 8 ou 9,
**caractérisé en ce**
**que** les moteurs d'entraînement sont configurés comme des moteurs électriques et que l'unité de captage des signaux est configurée pour détecter le courant fourni, ou que les moteurs d'entraînement sont configurés comme des moteurs hydrauliques et que l'unité de captage des signaux est configurée pour détecter la pression hydraulique dans le circuit de fluide associé au moteur d'entraînement.

11. Une fraiseuse routière selon l'une des revendications 8 à 10, lorsqu'elle dépend de la revendication 4,
**caractérisé en ce**
**que** le châssis de la machine (10) soit soutenu au moins dans certaines zones par au moins un dispositif de réglage (20),
**que** le châssis de la machine (10) est réglable en hauteur au moins par zones au moyen du dispositif de réglage (20), un fluide sous pression étant associé à cet effet au dispositif de réglage (20), et que l'unité de détection du signal est de préférence configurée pour détecter la pression dans le fluide.

12. Fraiseuse routière selon la revendication 11,
**caractérisé en ce que**
le réglage en hauteur du dispositif de réglage (20) peut être déterminé au moyen d'un dynamomètre, par exemple une jauge de contrainte.

13. Fraiseuse routière selon l'une des revendications 4 à 12,
**caractérisé en ce**
**que** l'unité de captage du signal est configurée pour détecter l'alimentation de la machine.

14. Fraiseuse routière selon l'une des revendications 4 à 13,
**caractérisé en ce**
**que** l'unité de captage du signal est configurée pour détecter la vibration du composant de la machine.

15. Fraiseuse routière selon la revendication 14,
**caractérisé en ce**
**que** la vibration est détectable au moyen d'un capteur de déplacement, d'un capteur de vitesse ou d'un capteur d'accélération.

16. Fraiseuse routière selon l'une des revendications 4 à 15,
**caractérisé en**
**ce que** l'unité de captage du signal pour la détermination de la position comprend un générateur d'impulsions associé au tambour de fraisage.

17. Fraiseuse routière selon l'une des revendications 4 à 16,
caractérisé en
ce sens que l'unité de captage du signal est configurée pour déterminer une ou plusieurs caractéristiques du moteur.

18. Fraiseuse routière selon l'une des revendications 4 à 17,
**caractérisé en ce que**
le tambour de fraisage est entraîné par un dispositif d'entraînement et que l'unité de captage des signaux est configurée pour détecter le couple d'entraînement à un ou plusieurs endroits du dispositif d'entraînement.
